# EUROPÄISCHE PATENTANMELDUNG

(11) **EP 4 715 157 A1**
(43) Veröffentlichungstag der Anmeldung: **25.03.2026**
(21) Anmeldenummer: 24201919.8
(22) Anmeldetag: 23.09.2024
(51) Int. Cl.: E06B 5/10, E05B 17/20

(54) **SICHERHEITSEINRICHTUNG UND TÜRANORDNUNG**

(71) Anmelder: Jasicek, Erich, 2100 Korneuburg (AT)
(72) Erfinder: Jasicek, Erich, 2100 Korneuburg (AT)
(74) Vertreter: Beer & Partner Patentanwälte KG

(57) **Zusammenfassung**

Eine Sicherheitseinrichtung (1) für eine Türe (6), insbesondere für eine Eingangstüre, weist eine Basis (2), eine beschusshemmende Verdeckplatte (5) und eine Verschlusseinrichtung (15) auf. Die Basis (2) weist wenigstens ein Befestigungsmittel (13) auf, über das sie neben einem Türstock (7) auf Höhe eines Türschlosses (9) der Türe (6) an bzw. in einer Gebäudewand (G) befestigbar ist. Die Basis (2) weist weiters zumindest eine Tasche (3) auf, in die ein dazu korrespondierender Einschub (4) der Verdeckplatte (5) gesteckt ist und/oder die Verdeckplatte (5) weist zumindest eine Tasche (3) auf, in die ein dazu korrespondierender Einschub (4) der Basis (2) gesteckt ist, um die Türe (6) im Bereich des Türschlosses (9) durch die Verdeckplatte (5) nach außen hin zu verdecken. Die Verschlusseinrichtung (15) ist zwischen einem Sperrzustand, in dem ein Herausziehen des Einschubs (4) aus der Tasche (3) blockiert, und einem Freigabezustand, in dem ein Herausziehen des Einschubs (4) aus der Tasche (3) freigegeben ist, verstellbar.

## Beschreibung

Die Erfindung betrifft eine Sicherheitseinrichtung für eine Türe, insbesondere für eine Eingangstüre.

Weiters betrifft die Erfindung eine Türanordnung mit einer Türe, insbesondere einer Eingangstüre, mit einem Türstock, einem Türblatt und einem Türschloss, mit einer im Wesentlichen an den Türstock anschließenden Gebäudewand und mit einer Sicherheitseinrichtung.

Vielerorts gibt es das Bedürfnis, Eingangstüren von Gebäuden speziell abzusichern, um der Gefahr eines Einbruchs oder auch eines bewaffneten Überfalls auf die Hausbewohner ("home invasion") entgegenzuwirken. Unterschiedliche Hersteller bieten bereits Türen an, deren Türbeschläge besonders massiv bzw. abgesichert ausgeführt sind, aber auch Türen, deren Türblatt und Türrahmen verstärkt bzw. beschusssicher ausgeführt sind.

Eine Schwachstelle einer derart abgesicherten Türe stellt oftmals das Türschloss dar. Dies liegt daran, dass das Türblatt im Bereich des Türschlosses wenig Schutz bietet. Durch gezielten Beschuss der Türe im Türschlossbereich, insbesondere durch Beschuss des Schließzylinders oder des/der unter dem Türbeschlag liegenden Schlosskastens bzw. Schlossmechaniken, kann das Türschloss derart stark beschädigt werden, dass die Türe nicht mehr schließt und geöffnet werden kann.

Das Türschloss besonders beschusssicher auszuführen bzw. einen besonders widerstandsfähigen Schließzylinder zu verbauen, ist nicht nur mit erhöhtem Kostenaufwand verbunden, sondern auch nachträglich, d.h. bei bereits verbauten Türen, nur schwer oder gar nicht umsetzbar.

Der Erfindung liegt die Aufgabe zu Grunde, eine Sicherheitseinrichtung und eine Türanordnung mit einer Sicherheitseinrichtung zur Verfügung zu stellen, die die Nachteile des Standes der Technik nicht aufweisen. Insbesondere soll eine Sicherheitseinrichtung bereitgestellt werden, die die Beschusssicherheit einer bestehenden Eingangstüre erhöht. Weiters soll eine Türanlage bereitgestellt werden, die einen besonders hohen Schutz gegen widerrechtliches Eindringen von bewaffneten Personen bietet.

Gelöst wird diese Aufgabe erfindungsgemäß mit einer Sicherheitseinrichtung, die die Merkmale von Anspruch 1 aufweist und mit einer Türanordnung, die die Merkmale von Anspruch 8 aufweist.

Bevorzugte und vorteilhafte Ausführungsformen der Erfindung sind Gegenstand der Unteransprüche.

Erfindungsgemäß ist vorgesehen, dass die Sicherheitseinrichtung eine Basis, eine beschusshemmende (bzw. beschusssichere) Verdeckplatte und eine Verschlusseinrichtung aufweist.

Die Basis weist wenigstens ein Befestigungsmittel auf, über das sie neben einem Türstock auf Höhe eines Türschlosses (bzw. eines Schlosskastens) der Türe an bzw. in einer Gebäudewand befestigbar ist. Als Befestigungsmittel können beispielsweise mehrere Löcher vorgesehen sein, durch die die Basis an der Gebäudewand (z.B. mittels Wandankern) anschraubbar ist. Ebenso kann als Befestigungsmittel wenigstens ein Träger vorgesehen sein, mit dem die Basis in der Gebäudewand verankert ist. Die Basis kann auch direkt in der Wand verbaut sein. In diesem Fall kann/können Bewehrungselemente, Mörtel oder dergleichen, Montagekleber, oder an der Basis angeordnete Haftbrücken als Befestigungsmittel angesehen werden.

Die Basis weist zumindest eine Tasche auf, in die ein dazu korrespondierender Einschub der Verdeckplatte gesteckt ist. Alternativ dazu kann auch die Verdeckplatte zumindest eine Tasche aufweisen, in die ein dazu korrespondierender Einschub der Basis gesteckt ist. Durch das Einstecken des Einschubs in die Tasche wird die Türe im Bereich des Türschlosses (bzw. des Schlosskastens) durch die Verdeckplatte nach außen hin (d.h. frontal) verdeckt. Somit wird ein Beschuss des Türschlosses, des Türblattes im Bereich des Türschlosses sowie des Schlosskastens von außen her effektiv verhindert bzw. zumindest stark erschwert. Die Gefahr der Beschädigung des Schlosskastens, der die Mechanik für die Schließbolzenbewegungen einer Sicherheitstüre beherbergt, kann somit minimiert werden. Weiters kann jegliche Manipulation am Schließzylinder bzw. Schlosskasten (beispielsweise mittels "Lockpicking") verhindert werden.

Die Verschlusseinrichtung ist zwischen einem Sperrzustand und einem Freigabezustand verstellbar. Im Sperrzustand ist ein Herausziehen des Einschubs aus der Tasche blockiert. Im Freigabezustand ist ein Herausziehen des Einschubs aus der Tasche möglich (freigegeben). Die Verschlusseinrichtung erlaubt es, die Verdeckplatte vor dem Verlassen des Gebäudes abzunehmen und zum Sichern des Gebäudes (z.B. über Nacht) wieder anzubringen.

Als Einschub kann insbesondere ein plattenförmiger Abschnitt der Verdeckplatte bzw. der Basis dienen, der insbesondere eine verminderte Querschnittsfläche (z.B. verminderte Dicke und ggf. Höhe) als der Rest der Verdeckplatte bzw. Basis aufweist. Im Rahmen der Erfindung können auch mehrere platten-, aber auch riegel- oder bolzenförmige Einschübe und dazu korrespondierende Taschen vorgesehen sein.

In einer bevorzugten Ausführungsform weist die Basis die Tasche und die Verdeckplatte den Einschub auf. Die Tasche ist an einer Einschubseite schlitzförmig geöffnet, und zumindest türseitig und frontal, vorzugsweise jedoch auch oben und/oder unten und/oder hinten (gegenüber der geöffneten Seite), von Metallwänden umschlossen. An einer innenliegenden und der Einschubseite gegenüberliegenden Rückwand der Tasche kann/können beispielsweise das/die Befestigungsmittel (insbesondere der/die Träger bzw. die Löcher vorgesehen) sein, durch das/die die Basis an der Gebäudewand befestigbar ist.

Bei dieser Ausführungsform ist der Einschub an einer Vertikalseite der Verdeckplatte ausgebildet und weist einen im Wesentlichen mit einem Querschnitt der Tasche korrespondierenden Querschnitt auf. Dadurch sitzt der Einschub weitestgehend spielfrei in der Tasche. Der Einschub weist vorzugsweise eine geringere Dicke als die restliche Verdeckplatte auf, sodass die Verdeckplatte bündig mit den Metallwänden der Tasche abschließt. Der Stoß zwischen der Basis und der restlichen Verdeckplatte kann auch von einer an der Verdeckplatte oder an der Basis befestigten Metallplatte bzw. von einem Überhang überdeckt sein.

Insbesondere verläuft der Einschub parallel zur übrigen Verdeckplatte bzw. fluchtet mit dieser. Dies bedeutet gleichzeitig, dass die Tasche im Wesentlichen quer zur Tür geöffnet ist bzw. sich die Tasche im Wesentlichen parallel zur Türe erstreckt. Es ist aber auch möglich, dass der Einschub in einem Winkel (z.B. rechtwinkelig) zur übrigen Verdeckplatte angeordnet ist.

Möglich ist auch, dass die Tasche nach oben oder nach unten hin schlitzförmig geöffnet ist und der Einschub entsprechend von oben oder von unten in die Tasche eingesteckt wird.

Die Verschlusseinrichtung weist vorzugsweise ein Sperrelement auf, das quer zu einer Einsteckrichtung des Einschubs verschiebbar bzw. verstellbar ist. Im Sperrzustand ist das Sperrelement von einer Türseite her bis in eine im Einschub ausgebildete Öffnung eingeschoben. Dadurch ist ein Herausziehen des Einschubs aus der Tasche blockiert. Im Freigabezustand ist das Sperrelement aus der im Einschub ausgebildeten Öffnung herausgezogen, sodass ein Herausziehen des Einschubs aus der Tasche möglich (freigegeben) ist. Die Öffnung im Einschub kann als Sackloch ausgebildet sein, es ist jedoch auch möglich, dass sie ein Durchgangsloch ist. Eine Verschlusseinrichtung mit einem derartigen Sperrelement bietet einen zuverlässigen Schutz gegen das unerwünschte Entfernen der Verdeckplatte.

Das Sperrelement kann im Sperrzustand auch durch eine Durchgangsöffnung in der Basis, beispielsweise in einer türseitigen Metallwand der Basis, geführt sein. Bei einer derartigen Ausführungsform wird das Sperrelement im Freigabezustand zumindest aus der Öffnung des Einschubs herausgezogen, kann auch aber auch aus der Durchgangsöffnung der Basis herausgezogen werden. Die Durchgangsöffnung korrespondiert so wie die im Einschub ausgebildete Öffnung vorzugsweise mit einem Querschnitt des Sperrelementes. Beim in die Tasche eingesteckten Einschub fluchten die Öffnung und die Durchgangsöffnung.

Wenn im Rahmen der Erfindung mehrere platten-, aber auch riegel- oder bolzenförmige Einschübe vorgesehen sind, interagiert vorzugsweise einer der Einschübe mit einem zugeordneten Sperrelement.

Besonders bevorzugt ist es, wenn das Sperrelement ein Bolzen oder Riegel ist. Das Sperrelement kann wenigstens einen Querfortsatz (z.B. eine Nase bzw. einen Zahn) aufweisen, der mit einer entsprechenden Aufnahme in der im Einschub ausgebildeten Öffnung korrespondiert, sodass durch ein Verdrehen des Sperrelementes die Nase bzw. der Zahn in die Aufnahme eingreift und ein Herausziehen des Sperrelementes blockiert ist.

Im Rahmen der Erfindung ist bevorzugt, wenn die beschusshemmende Verdeckplatte zumindest abschnittsweise aus mehreren Schichten aufgebaut ist. Insbesondere weist die Verdeckplatte zumindest abschnittsweise Metallplatten bzw. einen Metallmantel auf (insbesondere aus Stahl), die/der eine Ballistikschutzplatte (= ballistische Platte) umschließen/umschließt. Die Ballistikschutzplatte kann gänzlich oder aber auch nur vorne (frontal) und/oder hinten (türseitig) mit Metallplatten bzw. dem Metallmantel versehen sein. Eine derart aufgebaute Verdeckplatte ist dazu geeignet, jegliche Art von Privatmunition für Faust- oder Langfeuerwaffen, aber auch Nato-Munition oder andere konventionelle Kriegswaffenmunition zu stoppen.

Bevorzugt weist die Basis eine Montageseite auf, mit der die Basis im befestigten Zustand an der Gebäudewand anliegt bzw. die zur Gebäudewand hin gerichtet ist. An dieser Montageseite kann/können das/die Befestigungsmittel ausgebildet bzw. befestigt oder angeformt sein.

In einer Ausführungsform der Erfindung ist die Montageseite im Wesentlichen rechtwinkelig zur eingesteckten Verdeckplatte ausgerichtet. Derartige Ausführungsformen der Sicherheitseinrichtung sind für Türen geeignet, die im Wesentlichen direkt an eine rechtwinkelig zur Tür verlaufende Gebäudewand angrenzen. Bei dieser Ausführungsform kann die Basis alleine durch die an vier Seiten mit Metallplatten ummantelte Tasche, die zusätzlich dazu eine Metallrückwand an der Montageseite aufweisen kann, gebildet sein.

In einer anderen Ausführungsform der Erfindung ist die Montageseite im Wesentlichen parallel zur Verdeckplatte ausgerichtet. Derartige Ausführungsformen sind für Türen geeignet, die in einer Flucht mit der daran angrenzenden Gebäudewand liegen. Bei dieser Ausführungsform kann die Basis einen rechtwinkeligen Knick aufweisen bzw. aus einem Metallblock gebildet sein, dessen Rückseite die Montageseite ist und an dessen daran rechtwinkelig angrenzender Seite die Tasche geöffnet ist.

Die Erfindung betriff auch eine Türanordnung mit einer Türe, insbesondere einer Eingangstüre, die einen Türstock, ein Türblatt und ein Türschloss aufweist. Die Türanordnung weist weiters eine im Wesentlichen an den Türstock anschließende Gebäudewand sowie eine erfindungsgemäße Sicherheitseinrichtung nach einer der oben beschriebenen Ausführungsformen auf.

Die Basis der Sicherheitseinrichtung ist in oder an der Gebäudewand neben dem Türstock auf Höhe des Türschlosses (bzw. Schlosskastens) befestigt. Bei einem verstärkten bzw. besonders massiven Türstock kann die Basis der Sicherheitseinrichtung auch am Türstock selbst befestigt sein. Die Basis ist entweder direkt an oder in der Gebäudewand befestigt, z.B. an der Gebäudewand angeschraubt, oder über Befestigungsmittel in der Gebäudewand verankert. Ebenso kann die Basis indirekt an der Gebäudewand befestigt sein, beispielsweise indem sie an einer Metallplatte oder einem Steher befestigt ist, die/der wiederum direkt an der Gebäudewand befestigt ist.

Bei der erfindungsgemäßen Türanordnung verdeckt die Verdeckplatte mit dem in die Tasche eingesteckten Einschub die Türe im Bereich des Türschlosses (bzw. Schlosskastens) frontal, d.h. von vorne (außen) her. Insbesondere ist zumindest der Schließzylinder des Türschlosses gänzlich von der Verdeckplatte verdeckt, bevorzugt ist jedoch der ganze Bereich der Türe, der durch Beschuss zerstörbar ist, d.h. der Bereich der Türe in dem der Schlosskasten angeordnet ist, geschützt.

Ein Abstand zwischen dem Türblatt und der türzugewandten Seite der Verdeckplatte beträgt im Rahmen der Erfindung bevorzugt max. 15 cm, vorzugsweise max. 10 cm, insbesondere max. 5 cm. Insbesondere ist vorgesehen, dass die Türe einen Türgriff oder Türknauf aufweist und dass der Türgriff oder Türknauf entweder direkt an einer der Türe zugewandten Seite der eingesteckten Verdeckplatte anliegt, oder nur wenige Millimeter (vorzugsweise ≤ 10mm, insbesondere ≤ 5 mm) von dieser beabstandet ist. Der geringe Abstand zwischen der Türe (bzw. dem Türgriff oder Türknauf) und der Verdeckplatte verhindert ein starkes Zurückbiegen der Verdeckplatte durch Gewalteinwirkung (insbesondere durch Beschuss), und erschwert das Beschießen des Türschlosses (bzw. Schlosskastens) von der Seite her.

Im Rahmen der Erfindung ist es möglich, dass die Sicherheitseinrichtung mit einer Basis ausgebildet ist, bei der die Montageseite im Wesentlichen parallel zur Verdeckplatte ausgerichtet ist. In diesem Fall ist die Basis mit der Montageseite an einem Abschnitt der Gebäudewand befestigt, der im Wesentlichen mit der Türe fluchtet. Dies ist insbesondere für Türen vorgesehen, bei denen die Türe mitten in einer mit der Türe fluchtenden Gebäudewand angeordnet ist.

Im Rahmen der Erfindung ist es jedoch auch möglich, dass die Sicherheitseinrichtung mit einer Basis ausgebildet ist, bei der die Montageseite im Wesentlichen rechtwinkelig zur Verdeckplatte ausgerichtet ist. Bei derartigen erfindungsgemäßen Türanordnungen ist die Basis mit der Montageseite an einer Gebäudewand montiert, die im Wesentlichen einen rechten Winkel mit der Türe einschließt, beispielsweise wenn der Türstock direkt an eine rechtwinkelig zur Tür ausgerichtete Häuserwand angrenzt oder nur einen geringen Abstand, beispielsweise von max. 30 cm, insbesondere max. 20 cm, zu ihr aufweist.

Besonders bevorzugt ist es, wenn die Sicherheitseinrichtung eine Verschlusseinrichtung mit einem Sperrelement (wie weiter oben beschrieben) aufweist. Das Sperrelement der Verschlusseinrichtung kann dann durch ein Durchgangsloch geführt sein, das im Türstock oder in einem an den Türstock anschließenden (mit der Türe fluchtenden) Abschnitt der Gebäudewand gebildet ist. Dadurch ist die Verschlusseinrichtung von innerhalb der Türe (d.h. von innerhalb des Gebäudes) zwischen dem Sperrzustand und dem Freigabezustand verstellbar. Eine Sicherheitseinrichtung mit einer derartigen Verschlusseinrichtung kann derart ausgeführt sein, dass das Sperrelement von außen vollkommen uneinsehbar und somit gegen jegliche Manipulation geschützt ist.

Die Verschlusseinrichtung kann im Rahmen der Erfindung auch durch einen Mechanismus gebildet sein, durch den ein als Sperrelement wirkender Bolzen bzw. Riegel ein- und ausfahrbar ist.

Weitere Einzelheiten, Merkmale und Vorteile der Erfindung ergeben sich aus der nachstehenden Beschreibung bevorzugter Ausführungsformen unter Bezugnahme auf die angeschlossenen Zeichnungen. Es zeigt:
- Fig. 1: die erfindungsgemäße Türanordnung mit der erfindungsgemäßen Sicherheitseinrichtung gemäß einer ersten Ausführungsform in einer Schnittansicht mit horizontal verlaufender Schnittebene, und
- Fig. 2: die erfindungsgemäße Türanordnung mit der erfindungsgemäßen Sicherheitseinrichtung gemäß einer zweiten Ausführungsform in einer Schnittansicht mit horizontal verlaufender Schnittebene.

Fig. 1 zeigt die erfindungsgemäße Türanordnung mit der erfindungsgemäßen Sicherheitseinrichtung 1 gemäß einer ersten Ausführungsform. Die Türanordnung ist in einer Schnittansicht dargestellt, wobei die Schnittebene horizontal und durch die Sicherheitseinrichtung 1 verläuft.

Die Sicherheitseinrichtung 1 weist eine Basis 2 auf, in der eine Tasche 3 ausgebildet ist. In die Tasche 3 ist ein dazu korrespondierender Einschub 4 einer beschusshemmenden Verdeckplatte 5 der Sicherheitseinrichtung 1 gesteckt.

Die Türanordnung, die die erfindungsgemäße Sicherheitseinrichtung 1 umfasst, weist weiters eine Türe 6 mit einem Türstock 7, einem Türblatt 8 und einem Türschloss 9 auf.

An beide Seiten des Türstocks 7 schließt jeweils eine Gebäudewand G an.

In der in Fig. 1 dargestellten Ausführungsform weist die Gebäudewand G an jener Seite der Türe 6, an der das Türschloss 9 angeordnet ist, einen im Wesentlichen an den Türstock 7 anschließenden (oder nur einen geringen Abstand - insbesondere von maximal 20 cm - dazu aufweisenden) Abschnitt A auf, der einen rechtem Winkel mit der Türe 6, insbesondere dem Türblatt 8, einschließt.

Die Sicherheitseinrichtung 1 ist mit ihrer Basis 2 an bzw. in dem im Wesentlichen an den Türstock 7 anschließenden Abschnitt A der Gebäudewand G befestigt, sodass sie auf Höhe des Türschlosses 9 bzw. des Schlosskastens angeordnet ist. Die Türe 6 ist somit, im Bereich des Türschlosses 9 und des Schlosskastens, durch die Verdeckplatte 5 nach außen hin verdeckt, d.h. die Türe 6 ist im Bereich des Türschlosses 9 und des Schlosskastens durch die beschusshemmende Verdeckplatte 5 vor Beschuss und Manipulation (wie beispielsweise dem Versuch das Türschloss 9 widerrechtlich zu öffnen) geschützt.

Die Basis 2 liegt mit einer Montageseite 11 an der Gebäudewand G an, wobei die Montageseite 11 im Wesentlichen rechtwinkelig zur Verdeckplatte 3 ausgerichtet ist.

Die Tasche 3 der Basis 2 ist an einer Einschubseite 12 schlitzförmig geöffnet und ist türseitig und frontal, sowie oben, unten und an der Montageseite 11 (die der geöffneten Einschubseite 12 gegenüberliegt) von Metallwänden umschlossen.

An der eine Rückwand der Tasche 3 bildenden Montageseite 11 weist die Basis 2 Befestigungsmittel 13 in Form von Löchern auf, über die die Basis 2 mit Hilfe von Wandankern 14 bzw. Schrauben im Abschnitt A der Gebäudewand G verankert ist.

Der Einschub 4 ist an einer Vertikalseite der Verdeckplatte 5 ausgebildet bzw. angeordnet und weist im Wesentlichen die selbe Querschnittsform wie die Tasche 3 auf, sodass die Verdeckplatte 5 möglichst spielfrei in der Basis 2 aufgenommen ist.

Die Sicherheitseinrichtung 1 weist weiters eine Verschlusseinrichtung 15 auf, die zwischen einem Sperrzustand (dargestellt in den Fig. 1 und 2) und einem Freigabezustand (nicht dargestellt) verstellbar ist.

Im Sperrzustand ist durch die Verschlusseinrichtung 15 ein Herausziehen des Einschubs 4 aus der Tasche 3 blockiert und im Freigabezustand ist ein Herausziehen des Einschubs 4 aus der Tasche 3 freigegeben.

In den dargestellten Ausführungsformen weist die Verschlusseinrichtung 15 ein Sperrelement 16 in Form eines Bolzens auf.

Das bolzenförmige Sperrelement 16 ist quer zur Einsteckrichtung des Einschubs 4 verschiebbar. Im Sperrzustand ist es von einer Türseite her durch eine in der Gebäudewand G ausgebildetes Durchgangsloch 17 bis in eine im Einschub 4 ausgebildete, sacklochförmige Öffnung 18 eingeschoben. Das Herausziehen des Einschubs 4 aus der Tasche 3 ist somit blockiert. Im Freigabezustand ist das Sperrelement 16 aus der im Einschub 4 ausgebildeten Öffnung 18 herausgezogen, um ein Herausziehen des Einschubs 4 aus der Tasche 3 freizugeben. In der türseitigen Metallwand der Basis 2 ist ein weiteres Durchgangsloch 19 zum Hindurchführen des Sperrelementes 16 gebildet.

Da das Sperrelement 6 durch die Gebäudewand G hindurchragt, ist die Verschlusseinrichtung 15 nur von innerhalb der Türe 6 (d.h. aus dem Inneren des Gebäudes) vom Sperrzustand in den Freigabezustand verstellbar, was ein besonders hohes Maß an Sicherheit mit sich bringt.

In der dargestellten Ausführungsform besteht die Verdeckplatte 5 aus mehreren Schichten. Beispielsweise weist die Verdeckplatte 5 eine metallene Frontplatte 20, die von der Türe 6 weg weist, und eine metallene Rückplatte 21, die zur Türe 6 hin weist, auf. Zwischen diesen metallenen Platten 20, 21 ist eine als Einschub 4 dienende Metallplatte und daran anschließend (sodass sie bei eingeschobener Verdeckplatte 5 den Bereich des Türschlosses 9 und des Schlosskastens abdeckt) eine Ballistikschutzplatte 22 angeordnet.

In Fig. 2 ist, - ebenfalls in einer Schnittansicht mit horizontal verlaufender Schnittebene - eine weitere Ausführungsform der erfindungsgemäßen Türanordnung mit der erfindungsgemäßen Sicherheitseinrichtung 1 dargestellt.

Die in Fig. 2 dargestellte Ausführungsform der Türanordnung unterscheidet sich in folgenden Punkten von der in Fig. 1 dargestellten Ausführungsform der Türanordnung:

Der im Wesentlichen direkt an den Türstock 7 anschließende Abschnitt A der Gebäudewand verläuft parallel (bzw. fluchtend) zur Türe 6, insbesondere zum Türblatt 8. Die an der Gebäudewand G anliegende Montageseite 11 der Basis 2 ist im Wesentlichen parallel zur Verdeckplatte 3 ausgerichtet, wobei die Einschubseite 12, wie auch bei der Ausführungsform gemäß Fig. 1, im Wesentlichen rechtwinkelig zur Türe 6 ausgerichtet ist.

Das Durchgangsloch 17, durch das das Sperrelement 16 aus dem Inneren des Gebäudes heraus geführt ist, ist in der Ausführungsform gemäß Fig. 2 im Türstock 7 ausgebildet.

Weiters ist in der in Fig. 2 dargestellten Ausführungsform die Ballistikschutzplatte 22 von einem Metallmantel umschlossen, der auch als Einschub 4 dient, und die Öffnung 18 zur Aufnahme des Sperrelementes 16 im Sperrzustand ist in der Ballistikschutzplatte 22 selbst ausgebildet, wobei das weitere Durchgangsloch türseitig im Metallmantel ausgebildet ist.

Im Rahmen der Erfindung sind auch nicht dargestellte Kombinationen der dargestellten Ausführungsformen möglich. Beispielsweise kann die Verdeckplatte 5 der in Fig. 2 dargestellten Ausführungsform wie die Verdeckplatte 5 der in Fig. 1 dargestellten Ausführungsform ausgeführt sein und vice versa. Ebenso kann das Sperrelement 16 auch bei der in Fig. 1 dargestellten Ausführungsform durch den Türstock 7 oder bei der in Fig. 2 dargestellten Ausführungsform durch die Gebäudewand G geführt sein.

### Bezugszeichenliste:

- 1: Sicherheitseinrichtung
- 2: Basis
- 3: Tasche
- 4: Einschub
- 5: Verdeckplatte
- 6: Türe
- 7: Türstock
- 8: Türblatt
- 9: Türschloss
- 10: ---
- -11: Montageseite
- 12: Einschubseite
- 13: Befestigungsmittel
- 14: Wandanker
- 15: Verschlusseinrichtung
- 16: Sperrelement
- 17: Durchgangsloch
- 18: Öffnung
- 19: weiteres Durchgangsloch
- 20: Frontplatte
- 21: Rückplatte
- 22: Ballistikschutzplatte

- G: Gebäudewand
- A: Abschnitt Gebäudewand

## Patentansprüche

1. Sicherheitseinrichtung (1) für eine Türe (6), insbesondere für eine Eingangstüre, **dadurch gekennzeichnet, dass** die Sicherheitseinrichtung (1) eine Basis (2), eine beschusshemmende Verdeckplatte (5) und eine Verschlusseinrichtung (15) aufweist, wobei die Basis (2) wenigstens ein Befestigungsmittel (13) aufweist, über das sie neben einem Türstock (7) auf Höhe eines Türschlosses (9) der Türe (6) an bzw. in einer Gebäudewand (G) befestigbar ist, wobei die Basis (2) zumindest eine Tasche (3) aufweist, in die ein dazu korrespondierender Einschub (4) der Verdeckplatte (5) gesteckt ist und/oder die Verdeckplatte (5) zumindest eine Tasche (3) aufweist, in die ein dazu korrespondierender Einschub (4) der Basis (2) gesteckt ist, um die Türe (6) im Bereich des Türschlosses (9) nach außen hin durch die Verdeckplatte (5) zu verdecken, und wobei die Verschlusseinrichtung (15) zwischen einem Sperrzustand, in dem ein Herausziehen des Einschubs (4) aus der Tasche (3) blockiert ist, und einem Freigabezustand, in dem ein Herausziehen des Einschubs (4) aus der Tasche (3) freigegeben ist, verstellbar ist.

2. Sicherheitseinrichtung nach Anspruch 1, **dadurch gekennzeichnet, dass** die Basis (2) die Tasche (3) und die Verdeckplatte (5) den Einschub (4) aufweist, dass die Tasche (3) schlitzförmig geöffnet ist und zumindest türseitig und frontal, vorzugsweise jedoch auch oben und/oder unten und/oder hinten, von Metallwänden umschlossen ist, und dass der Einschub (4) an einer Vertikalseite der Verdeckplatte (5) ausgebildet ist und einen mit der Tasche (3) korrespondierenden Querschnitt aufweist.

3. Sicherheitseinrichtung nach Anspruch 1 oder 2, **dadurch gekennzeichnet, dass** die Verschlusseinrichtung (15) wenigstens ein Sperrelement (16) aufweist, das quer zu einer Einsteckrichtung des Einschubs (4) verschiebbar ist, wobei es im Sperrzustand von einer Türseite her bis in eine im Einschub (4) ausgebildete Öffnung (18) eingeschoben ist, um so das Herausziehen des Einschubs (4) aus der Tasche (3) zu blockieren, und im Freigabezustand aus der im Einschub (4) ausgebildeten Öffnung (18) herausgezogen ist, um ein Herausziehen des Einschubs (4) aus der Tasche (3) freizugeben.

4. Sicherheitseinrichtung nach Anspruch 3, **dadurch gekennzeichnet, dass** das Sperrelement (16) ein Bolzen oder Riegel ist.

5. Sicherheitseinrichtung nach einem der Ansprüche 1 bis 4, **dadurch gekennzeichnet, dass** die beschusshemmende Verdeckplatte (5) zumindest abschnittsweise aus mehreren Schichten aufgebaut ist, insbesondere indem die Verdeckplatte (5) zumindest abschnittsweise metallene Platten (20, 21) oder einen Metallmantel aufweist, die/der eine Ballistikschutzplatte (22) umschließen/umschließt.

6. Sicherheitseinrichtung nach einem der Ansprüche 1 bis 5, **dadurch gekennzeichnet, dass** die Basis (2) eine Montageseite (11) aufweist, die im befestigten Zustand zur Gebäudewand (G) hin gerichtet ist, und dass die Montageseite (11) im Wesentlichen parallel zur Verdeckplatte (5) ausgerichtet ist.

7. Sicherheitseinrichtung nach einem der Ansprüche 1 bis 5, **dadurch gekennzeichnet, dass** die Basis (2) eine Montageseite (11) aufweist, die im befestigten Zustand zur Gebäudewand (G) hin gerichtet ist, und dass die Montageseite (11) im Wesentlichen rechtwinkelig zur Verdeckplatte (5) ausgerichtet ist.

8. Türanordnung mit einer Türe (6), insbesondere einer Eingangstüre, mit einem Türstock (7), einem Türblatt (8) und einem Türschloss (9), mit einer im Wesentlichen an den Türstock (7) anschließenden Gebäudewand (G) und mit einer Sicherheitseinrichtung (1), **dadurch gekennzeichnet, dass** die Sicherheitseinrichtung (1) nach einem der Ansprüche 1 bis 7 ausgebildet ist, dass die Basis (2) in oder an der im Wesentlichen an den Türstock (7) anschließenden Gebäudewand (G) neben dem Türstock (7) auf Höhe des Türschlosses (9) befestigt ist, und dass bei in die Tasche (3) eingestecktem Einschub (4) die Verdeckplatte (5) die Türe (6) im Bereich des Türschlosses (9) frontal verdeckt.

9. Türanordnung nach Anspruch 8, **dadurch gekennzeichnet, dass** ein Abstand zwischen dem Türblatt (8) und der in die Basis (2) eingesteckten Verdeckplatte (5) max. 15 cm, vorzugsweise max. 10 cm, insbesondere max. 5 cm, beträgt.

10. Türanordnung nach Anspruch 8 oder 9, **dadurch gekennzeichnet, dass** die Sicherheitseinrichtung (1) nach Anspruch 6 ausgebildet ist, und dass die Basis (2) mit der Montageseite (11) an einem Abschnitt (A) der Gebäudewand (G) befestigt ist, der mit der Türe (6) fluchtet.

11. Türanordnung nach Anspruch 8 oder 9, **dadurch gekennzeichnet, dass** die Sicherheitseinrichtung (1) nach Anspruch 7 ausgebildet ist, und dass die Basis (2) mit der Montageseite (11) an einem Abschnitt (A) der Gebäudewand (G) befestigt ist, der mit der Türe (6) einen rechten Winkel einschließt.

12. Türanordnung nach einem der Ansprüche 8 bis 11, wobei die Sicherheitseinrichtung (1) nach Anspruch 3 und ggf. einem der Ansprüche 4 bis 7 ausgebildet ist, **dadurch gekennzeichnet, dass** das Sperrelement (16) durch ein Durchgangsloch (17), das im Türstock (7) oder in einem an den Türstock (7) anschließenden Abschnitt (A) der Gebäudewand (G) gebildet ist, geführt ist, sodass die Verschlusseinrichtung (15) von innerhalb der Türe (6) zwischen dem Sperrzustand und dem Freigabezustand verstellbar ist.
